# EUROPÄISCHE PATENTSCHRIFT

(11) **EP 0 497 134 B1**
(45) Veröffentlichungstag und Bekanntmachung des Hinweises auf die Patenterteilung: **01.06.1994**
(21) Anmeldenummer: 92100497.4
(22) Anmeldetag: 14.01.1992
(51) Int. Cl.: E06B 7/02

(54) **Torblatt mit Belüftungsöffnungen**
Gate leaf with aerating openings
Feuille de portail avec ouvertures d'aération

(30) Priorität: 15.01.1991 DE 4101013
(43) Veröffentlichungstag der Anmeldung: 05.08.1992
(73) Patentinhaber: Hörmann KG Brockhagen, 33803 Steinhagen (DE)
(72) Erfinder: Hörmann, Thomas J., Dipl.-Ing., W-6690 St. Wendel (DE)
(74) Vertreter: Flügel, Otto, Dipl.-Ing.

(56) Entgegenhaltungen:
- CH-A- 429 103
- DE-U- 8 601 985

## Beschreibung

Die Erfindung betrifft ein Torblatt, insbesondere ein- oder mehrteiliges, über Kopf bewegbares Torblatt, vorzugsweise aus Lamellen, die aus einem mit Kunststoff, beispielsweise Polyurethan, die aus einem ausgeschäumten Blechmantel bestehen, das mit Belüftungsöffnungen für den Luftübertritt zwischen dem an die Torblatt-Außenseite einerseits und dem an die Torblatt-Innenseite andererseits angrenzenden Raum versehen ist und dessen in Schließstellung nach unten weisende Torblattkante eine Dichtung, insbesondere unter Einschluß eines verformbaren Hohlwulstes, Lappens oder dergleichen, aufweist.

Tore der hier in Rede stehenden Art mit Belüftungsöffnungen für den Luftaustausch vor allem in solchen Räumen, die sonst keine Belüftung aufweisen, wie insbesondere Garagen, können verschiedene Strukturen aufweisen. Insbesondere sind hier solche Tore angesprochen, die ein über Kopf bewegbares ein- oder mehrteiliges Torblatt aufweisen. Neben einteiligen Torblättern sind vor allem auch solche angesprochen, die sich aus in Bewegungsrichtung aufeinanderfolgend aneinander angelenkten Paneelen zusammensetzen, wie Rolltore, vor allem aber Deckengliedertore.

Um das Erscheinungsbild des Torblattes, insbesondere auch bei strukturierten Torblättern in Kasettenform oder dergleichen nicht zu beeinträchtigen, hat man bereits vorgeschlagen - DE-U-8601985.6 -, Belüftungsöffnungen in einer Halteleiste vorzusehen, die an der Unterkante des in Schließstellung letzten Paneels angeordnet ist und der Aufnahme einer elastischen Dichtung dient, die bei Verfahren des Torblattes in die Schließstellung am Boden der Toröffnung bzw. der bodenseitigen Zarge angreift und verhindert, daß bei entsprechendem Windeinfall Schmutz in die Garage gelangt. Auch kann eine solche elastische Dichtung, insbesondere in Form eines Gummiprofils, das einen hohlwulstförmigen Abschnitt und/oder ein Hohlprofil umgreift, dazu dienen, einen unkontrolliert großen Luftspalt zwischen der in Schließstellung nach unten weisenden Stirnwandung an der Unterkante des Torblattes und dem Boden zu verhindern. In ein solches Dichtungsprofil kann eine Unfallverhütungseinrichtung integriert sein, die bei Auftreffen des bewegten Torblattes auf ein Hindernis durch entsprechende Verformungsbeaufschlagung ein Signal verursacht, das die Bewegung des Torblattes unterbricht bzw. reversiert.

Torblätter der hier in Rede stehenden Art bzw. deren Paneele sind häufig aus einer doppelwandigen Blechschale mit dazwischen angeordneter, ausgeschäumter Kunststoffüllung versehen. Das nachträgliche Einbringen von Öffnungen in ein solches Torblatt bzw. Torblattpaneel, das in einem kontinuierlichen Arbeitsgang hergestellt wird, bereitet darüber hinaus nicht unerhebliche Schwierigkeiten und führt zu Schnittbereichen, die der Korrosion ausgesetzt sind.

Die Anordnung von Belüftungsöffnungen - insbesondere in Form einer Reihe von Langlöchern, die sich parallel zur Torblattunterkante erstreckt - im Bereich der Halteleiste als Verbindung zwischen der Torblattunterkante bzw. deren nach unten weisender Stirnwandung und dem elastischen Dichtungsprofil hat zur Folge, daß die Halteleiste eine entsprechend große vertikale Ersteckung im Schließzustand aufweisen muß, um die Belüftungsöffnungen aufnehmen zu können. Der im Schließzustand verbleibende Raum zwischen der Torblattunterkante bzw. deren nach unten gerichteter Stirnwandung und dem Boden bzw. der bodenseitigen Zarge soll jedoch bis auf den durch Bodenunebenheiten bedingten Abstand möglichst klein bleiben; ähnliches gilt hinsichtlich der für die Betätigung eines Hohlprofils einer Unfallverhütungsleiste im Falle des Auftreffens auf ein Hindernis. Kurz, der zwischen Torblattunterkante und Boden in der Schließstellung verbleibende Raum soll durch die elastisch verformbare Dichtung bestimmt und ausgefüllt sein, weshalb eine mit entsprechender vertikaler Abmessung versehene Halteleiste mit Belüftungsöffnungen von daher stört, es sei denn, man hat es mit einer abgestuften Stirnwandausbildung nach dem eingangs erwähnten Gebrauchsmuster zu tun.

Es ist Augabe der Erfindung, ein Torblatt der eingangs genannten Art zur Verfügung zu stellen, dessen Belüftungsöffnungen unauffällig und fertigungskostengünstig im tiefgelegenen Bereich des in der Schließstellung befindlichen Torblattes angeordnet sind.

Ausgehend von einem Torblatt der eingangs genannten Art wird diese Aufgabe erfindungsgemäß dadurch gelöst, daß die Belüftungsöffnungen in der Dichtung, diese durchgreifend, vorgesehen sind.

Durch die erfindungsgemäße Anordnung der Belüftungsöffnungen innerhalb der Dichtung bleibt nicht nur das Torblatt selbst von Belüftungsöffnungen frei und damit hinsichtlich seines äußeren Erscheinungsbildes unbeeinträchtigt, es wird darüber hinaus die Ausbildung der Halteleiste zwischen Torblattunterkante und Dichtung in Schließstellung vertikal besonders niedrig und hinsichtlich der Gestaltung von irgendwelchen Ausbildung zur Aufnahme der Belüftungsöffnungen frei. Die Halteleiste kann somit hinsichtlich ihrer Gestaltung ohne Rücksicht auf die Belüftung des durch das Torblatt abgeschlossenen Raumes allein nach ihrer Haltefunktion und ihrer Anpassung an die untere Stirnwandung der Torblattunterkante bzw. des unteren Torblattpaneels ausgestaltet werden. Die mit den Belüftungsöffnungen versehene Dichtung ist ihrerseits hinsichtlich der Halterung nur an die entsprechende Ausbildung der Halteleiste gebunden und somit für verschiedene Torblattypen unabhängig von deren in Schließstellung nach unten weisender Stirnwandausbildung verwendbar, was von besonderem Vorteil ist, wenn ein Torblatt durchgehend aus übereinstimmend gestalteten Paneelen gebildet ist, die in besonderer Weise ineinandergreifen, beispielsweise derart, daß in keiner Betriebsstellung die Möglichkeit des Eingriffes von Fingern in den Spalt zwischen aufeinanderfolgenden Paneelen möglich ist.

Da schädliche Gase schwerer als Luft sind, ist die Belüftung im bodennahen Bereich besonders günstig, was durch die erfindungsgemäße Anordnung der Belüftungsöffnungen in der Dichtung in optimaler Weise erreicht wird.

Ein weiterer Vorteil besteht darin, daß eine erfindungsgemäß mit Belüftungsöffnungen versehene Dichtung ohne weiteres gegen eine Dichtung bisheriger Bauart bzw. gleichgestalteter Festlegeausbildung an der Halteleiste eingesetzt werden kann.

In bevorzugter Ausführung ist die Dichtung als Strangprofil ausgebildet bzw. hergestellt, und die Belüftungsöffnungen sind nachträglich eingebracht, insbesondere eingestanzt. Die Belüftungsöffnungen können innerhalb eines Hohlwulstabschnittes der Dichtung vorgesehen sein, derart, daß beide Wandungen des Hohlwulstabschnittes entsprechend durchbrochen sind, vorzugsweise an senkrecht zur Torblattebene gesehen gegenüberliegenden Stellen. Die Dichtung kann auch derart ausgestaltet sein, daß zwischen einer Festlegeausbildung und einem Hohlwulst bzw. einem Hohlprofil, das vor allem als Teil einer Unfallverhütungsleistenausbildung vorgesehen sein kann, ein sich in Schließstellung etwa vertikal ersteckender Stegabschnitt ausgebildet ist, in welchen die Belüftungsöffnungen eingebracht sind. Desweiteren kann die Dichtung insoweit ohne Hohlraum als Lappen ausgebildet sein, der von der Festleneausbildung bis zum Boden reicht und die Belüftungsöffnungen aufnimmt.

In bevorzugter Ausführung ist der mit dem Boden in Kontakt kommende Bereich der Dichtung mit Dichtungslippen versehen, die auch bei Windbefall gegen Staub und dergleichen dichtend auf dem Boden anliegen. Desweiteren sind vorzugsweise Abschirmungen vorgesehen, insbesondere in Anformung an die jeweilige Festlegungsausbildung der Dichtung, die die Belüftungsöffnungen mit Abstand derart übergreifen, daß ein Durchtritt von Schlagregen und dergleichen verhindert ist.

Zur Festlegung der Dichtung an der Unterkante des Torblattes dient in besonders bevorzugter Ausbildung eine Halteleiste, beispielsweise aus Aluminium, die ihrerseits als Profil ausgebildet sein kann und der profilförmigen Festlegeausbildung nutförmige Eingriffkanäle zur Verfügung stellt.

Die Belüftungsöffnungen können gegen Durchtritt gröberer Gegenstände mit Hilfe einer sieb- oder gitterförmigen Verkleidung abgedeckt sein.

In bevorzugter Ausführung ist die Dichtung derart vorgefertigt, daß die oder ein Teil der Belüftungsöffnungen erst am Einsatzort wahlweise freigelegt werden kann. Hierzu kann man die Dichtung hinsichtlich der Berandung der Belüftungsöffnungen einer vorbereitenden Teilausstanzung unterziehen und die durch die Berandung umgriffenen Werkstoffabschnitte insbesondere in den Eckbereichen der Öffnungen ungetrennt belassen. Am Einsatzort werden dann diese Abschnitte entsprechend den Belüftungsanforderungen aus der Dichtung ausgebrochen. In anderer Ausgestaltung wird die Dichtung vorbereitend mit sämtlichen Belüftungsöffnungen versehen, die dann mit Hilfe eines oder mehrerer Klebestreifen oder dergleichen abgedeckt werden. Der Klebestreifen läßt sich je nach den Belüftungsanforderungen am Einsatzort ganz oder teilweise unter entsprechender Freigabe von Belüftungsöffnungen entfernen.

Diese und weitere bevorzugte Ausführungen der Erfindung ergeben sich aus den Unteansprüchen, insbesondere im Zusammenhang mit den in der Zeichnung wiedergegebenen und nachfolgend , erläuternd beschriebenen Ausführungsbeispielen.

Es zeigen
- Figur 1: eine perspektivische Ansicht auf die Stirn- bzw. vertikale Querschnittsseite des untersten Paneeles eines über Kopf geführt bewegbaren Sektionaltorblattes 1;
- Figur 2: eine Teilansicht auf den vertikalen Querschnit eines unteren Bereiches des unteren Paneels gemäß Figur 1 mit acht unterschiedlichen Ausführungen der Dichtung nebst Dichtungsleiste in Anpassung an zwei unterschiedlich gestaltete Stirnwandungen der im Schließzustand unteren Kante des untersten Paneels.

Das insgesamt mit 1 bezeichnete Torblatt bzw. unterste Torblattpaneel weist an seiner Unterkante 2 eine insgesamt mit 3 bezeichnete Dichtung auf, die mittels einer Halteleiste 4 bzw. 5 (Figur 2/8) an der unteren Stirnwandung 8 der Unterkante 2 des Paneels 1 festbelegt ist. Zu diesem Zwecke weist die Dichtung - eine Festlegeausbildung 6 bzw. 7 (Figur 2/8) auf, die in die Halteleiste eingreift. Sowohl die Dichtung und damit die Festlegeausbildung als auch die Halteleiste sind als Profile hergestellt, und zwar die Dichtung als Gummprofil und die Halteleiste als Metall- insbesondere Aluminiumprofil, so daß sich die Festlegeausbildung in die Halteleiste einschieben bzw. eindrücken läßt. In einer ersten bevorzugten Ausführungsform - Figur 1 und Figur 2/1 bis 7 ist die Halteleiste im Querschnitt C-förmig ausgebildet, jedenfalls was den Eingriffsbereich mit der Festlegeausbildung der Dichtung anbelangt, und zwar mit dem Öffnungsspalt zwischen den freien Schenkeln des C-Profils nach unten gerichtet. In diese Öffnung der Halteleiste greift der Steg einer T- bzw. I-querschnittsförmigen Festlegeausbildung 6 der Dichtung ein, wie dies die entsprechenden Figuren erkennen lassen, derart nämlich, daß die frei endenden Schenkel von dem oberen Querbalken des T- bzw. I-förmigen Profilquerschnittes der Festlegeausbildung hintergriffen werden. In anderer Ausgestaltung weist die Halteleiste 5 zwei zur Außenseite und Innenseite des Torblattes hin seitlich offene Nuten auf, in die Eingreifwulste 7 eingedrückt sind, die an nach oben offen ausgebildeten Seitenwandungen 20 eines Dichtungsprofils ausgebildet sind, wie es aus Figur 2/8 hervorgeht.

Eine erste Ausführungsform der Dichtung ist in Figur 1 und den Figuren 2/1 und 2/3 gezeigt. Die Dichtung weist dabei zwischen der Festlegeausbildung 6 und einem dem Boden zu gerichteten Hohlprofil 12 einen Stegabschnitt 10 auf, der sich über eine gewisse vertikale Höhe reichend parallel zur Unterkante 2 des Torblattes 1 erstreckt. Das Hohlprofil 12 kann zunächst allgemein als Hohlwulstabschnitt 9 angesehen werden, soll im nahmen dieses Ausführungsbeispieles jedoch zusätzlich die Funktion einer Ausgestaltung der Dichtung als Unfallverhütungsleiste aufzeigen, dergestalt, daß bei Auftreffen der Dichtung auf ein Hindernis im Zuge der Bewegung des Torblattes durch Verformung des Hohlprofils 12 ein entsprechendes Notsignal ausgelöst wird, sei es durch Auslösen einer Druckwelle, Störung einer pyhsikalischen Größe, die sich entlang des Hohlraumes des Hohlprofils 12 ersteckt, woraufhin die Bewegung des Torblattes unterbrochen bzw. hinsichtlich Ihrer Richtung umgekehrt wird.

In diesem Fall befinden sich die Lüftungsöffnungen 14, vorzugsweise in Gestalt einer sich in Richtung parallel zur Unterkante 2 des Torblattes 1 ersteckenden Reihe von Langlochöffnungen ausgebildet, in dem Stegabschnitt 10 des Dichtungsprofils.

Um eine windabweisende dichtende Anlage auf dem Boden bzw. einem bodenseitigen Zargenabschnitt sicherzustellen, wenn sich das Torblatt in der Schließstellung befindet, sind im bodennahen Bereich des Dichtungsprofiles vorzugsweise außen wie innenseitig Dichtungslippen 13 ausgeformt, wie dies die Figuren wiedergeben. Aufgrund dieser Dichtungslippen wird der Übertritt von Staub, Flüssigkeit oder dergleichen gehemmt. Um die Belüftungsöffnungen 14 gegen Feuchtigkeitsübertritt, insbesondere bei entsprechend schräg einfallendem Schlagregen zu schützen, können Abschirmungen 15 vorgesehen sein, die vorzugsweise aus dem Bereich der Festlegeausbildung 6 nach unten hin abragend ausgebildet sind und die Belüftungsöffnungen mit Abstand von deren Mündungen abdecken, so daß - wie in den Figuren mittels punktierter Pfeildarstellung angedeutet - der Luftübertritt durch die Belüftungsöffnungen 14 insoweit nicht behindert ist.

In den Beispielen gemäß Figur 2/2 und 4 ist die Dichtung von der Festlegeausbildung 6 an abwärts gesehen - hier immer der Schließzustand des Torblattes unterstellt - als einwandiger Lappen 11 ausgebildet, der in Dichtungslippen 13 übergeht und in welchem die Belüftungsöffnungen 14 befinden.

In den Beispielen nach den Figuren 2/5 bis 7 weist die Dichtung 3 einen Hohlwulstabschnitt 9 auf, der unmittelbar im Anschluß an die Festlegeausbildung 6 ausgeformt ist, so daß ein Bereich der Oberseite des Hohlwulstabschnittes 9 den unteren Querbalken der im Querschnitt doppel-T-förmigen bzw. anders ausgedrückt I-förmigen Festlegeausbildung zur Verfügung stellt. Gemäß Figur 2/5 sind die Belüftungsöffnungen 14 - vorzugsweise an senkrecht zur Torblattebene gesehen gegenüberliegenden Stellen - in den beiden Seitenwandungen des Hohlwulstabschnittes 9 vorgesehen. Dabei kann gemäß Figur 2/6 im bodennahen Bereich des Hohlwulstes ein gesondertes Hohlprofil 12 vorgesehen sein, wie es der Ausbildung einer Unfallverhütungsleisteneinrichtung dienlich ist. Figur 2/5 zeigt darüber hinaus ein Gitter oder Sieb 17, das in den Hohlwulstabschnitt 9 derart eingelegt ist, daß die Belüftungsöffnungen 14 gitter- bzw. siebförmig und damit luftdurchlässig übergriffen sind, so daß gröber Partikel unter Windeinfluß und/oder Insekten und je nach Größenordnung der Öffnungen Kleintiere die Lüftungsöffnungen nicht passieren können.

Figur 2/7 zeigt eine Dichtung 3, die von der Unterkante 2 des Torblattes 1 aus nach unten gesehen Lüftungsöffnungen in Form von Aussparungen 16 aufweist, die in über die horizontale Erstreckung der Dichtung 3 gesehen regelmäßigen Abständen unter Durchtrennung der Festlegeausbildung 6 bis in den oberen Seitenwandungsbereich des Hohlwulstabschnittes 9 geführt sind. Wie die übrigen Belüftungsöffnungen auch lassen sich solche Aussparungen in die gummielastische Eigenschaften aufweisende Dichtung einbringen, insbesondere nachdem die Dichtung als Profil durch extrudieren herpestellt worden ist.

Das Beispiel gemäß Figur 2/8 weicht insoweit von den übrigen Beispielen gemäß Figur 2 ab, als die Halteleiste 5 mit zwei sich außen und innenseitig öffnenden Nuten 21 versehen ist, in welche Eingreifwulste 22 des gummiarten Dichtungsprofils eingedrückt sind, die aufeinander zu gerichtet an den Innenseiten zweier Seitenwandungen vorgesehen sind. Die Seitenwandungen des Dichtungsprofils spalten sich in Richtung auf den Boden gesehen, wobei die jeweils nach außerhalb des torblattes gerichteten Spaltbereiche Dichtungslippen 13 bilden, während die nach innen aufeinander zu gerichteten Spaltbereiche in ein Hohlprofil 12 übergehen.

Wie die Figuren 1 und 2/1 erkennen lassen, kann das Dichtungsprofil vorbereitend derart ausgebildet sein, daß der durch die Belüftungsöffnungen gebildete Öffnungsquerschnitt wahlweise einstellbar ist. Unter Hinweis auf Figur 1 kann dies dadurch geschehen, daß die jeweils betroffene Dichtungswandung hinsichtlich der Umfangsberandung der Belüftungsöffnungen nur teilausgestanzt angeliefert wird, wo daß beispielsweise die innerhalb der Berandung liegenden Materialteile nur in Eckbereichen mit der betoffenen Dichtungswandung zsuammenhängen. Am Einsatzort kann dann durch Ausbrechen dieser von der Berandung umgriffenen Werkstoffteile die Anzahl der Öffnungen bestimmt werden, die der Belüftung dienen sollen. Nach dem Beispiel gemäß Figur 2/1 sind die dort im Stegabschnitt 10 vorgesehenen Belüftungsöffnungen 14 werksseitig durch einen oder - beidseitig - zwei Klebestreifen 19 abgedeckt, die am Einsatzort des Torblattes in beliebiger Größenordnung entfernt werden können, so daß auch hier der Gesamtquerschnitt der freigelegten Belüftungsöffnungen bestimmbar ist.

Wie die Figuren erkennen lassen, ist die Gestaltung der Dichtung 3 insoweit unabhängig von der Querschnittskontur der nach unten gerichteten Stirnwandung 8 der Unterkante 2 des Torblattes 1, als eine entsprechende Anpassung an diese Kontur mit Hilfe der Halteleisten 4 bzw. 5 getroffen ist. Die Figuren 1 und 2/1,2 und 6 zeigen eine Querschnittskontur dieser unteren Stirnwandung 8, wie sie bei Paneelen auftritt, die in ihrem Anlenkungsbereich untereinander in keiner Stellung entlang ihrer Bewegungsbahn den Eingriff von Fingern zulassen. Aus Gründen einer billigen Fertigung werden für das gesamte Torblatt nur gleichgestaltete Paneele verwendet, so daß die der Unterkante zugeordnete Stirnwandung 8 entsprechend der Fugengestalt zwischen den Paneelen ausgebildet ist. Durch entsprechende Auswölbung der Halteleiste wird dieser Formgebung der Stirnwandung 8 im Bereich der Unterkante des Torblattes 1 Rechnung getragen. Die übrigen Beispiele nach den Figuren 2/3, 4,7 und 8 zeigen eine gestuft ausgebildete untere Stirnwandung 8, wie sie bei einer anderen Paneelformgebung bekannt ist. Hier fängt die Halteleiste diese unterschiedliche Formgebung durch eine flachere Bauart - beispielsweise im Querschnitt C-förmig - auf, wie dies die Figuren zeigen, auf die im übrigen insgesamt ausdrücklich Bezug genommen wird.

## Patentansprüche

1. Torblatt (1), insbesondere ein- oder mehrteiliges, über Kopf bewegbares Torblatt, vorzugsweise aus Lamellen, die aus einem mit Kunststoff, beispielsweise Polyurethan, ausgeschäumten Blechmantel bestehen, das mit Belüftungsöffnungen (14) für den Luftübertritt zwischen dem an die Torblatt-Außenseite einerseits und dem an die Torblatt-Innenseite andererseits angrenzenden Raum versehen ist und dessen in Schließstellung nach unten weisende Torblattkante (2) eine Dichtung (3), insbesondere unter Einschluß eines verformbaren Hohlwulstes, Lappens oder dergleichen, aufweist,
**dadurch gekennzeichnet,**
daß die Belüftungsöffnungen (14) in der Dichtung (3), diese durchgreifend, vorgesehen sind.

2. Torblatt nach Anspruch 1,
**dadurch gekennzeichnet**,
daß die Dichtung (3) als Strangprofil ausgebildet ist, in welches die Belüftungsöffnungen (14) eingebracht, insbesondere eingestanzt, sind.

3. Torblatt nach Anspruch 1 oder 2,
**dadurch gekennzeichnet**,
daß die Dichtung (3) über eine - insbesondere leistenförmige - Festlegeausbildung (6; 7) in eine Halteleiste (4; 5) eingreift, die an der Unterkante (2) des Torblattes (1) befestigt ist.

4. Torblatt nach einem der Ansprüche 1 bis 3,
**dadurch gekennzeichnet**,
daß die Dichtung (3) einen Hohlwulstabschnitt (9) mit einem unmittelbar daran ausgebildeten Festlegeprofilabschnitt (6; 7) aufweist.

5. Torblatt nach einem der Ansprüche 1 bis 3,
**dadurch gekennzeichnet**,
daß die Dichtung (3) einen zwischen einem Hohlwulst bzw. Hohlprofil (9 und/oder 12) und einer - insbesondere I-förmigen Festlegeausbildung (6) gelegenen Stegabschnitt (10) aufweist.

6. Torblatt nach einem der Ansprüche 1 bis 3,
**dadurch gekennzeichnet**,
daß die Dichtung (3) einen Lappen (11) umfaßt, der sich von einer Festlegeausbildung (6) in Schließstellung bis zum Boden bzw. einer Bodenzarge erstreckt.

7. Torblatt nach einem der Ansprüche 1 bis 5,
**dadurch gekennzeichnet**,
daß die Dichtung (3) ein - insbesondere im Querschnitt keisringförmiges - Hohlprofil (12) aufweist, das als Teil einer Sicherheitsleisteneinrichtung ausgebildet ist, die die Torblattbewegung bei Auftreffen der Unterkante (2) mit der Dichtung (3) auf ein Hindernis beeinflußt.

8. Torblatt nach einem der Ansprüche 1 bis 7,
**dadurch gekennzeichnet**,
daß die Dichtung (3) - vorzugsweise außen- und innenseitig des Torblattes (1) - im Schließzustand an dem Boden angreifende Dichtungslippen (13) aufweist.

9. Torblatt nach einem der Ansprüche 1 bis 8,
**dadurch gekennzeichnet**,
daß die Belüftungsöffnungen (14) als eine Reihe von Langlöchern ausgebildet sind, die sich parallel zur Unterkante (2) des Torblattes (1) erstreckt und die Wandungen des Hohlwulstes (9), den Stegabschnitt (10) bzw. den Lappen (11) durchgreift.

10. Torblatt nach einem der Ansprüche 1 bis 9,
**dadurch gekennzeichnet**,
daß die Belüftungsöffnungen (14) von an der Dichtung (3), insbesondere an der Festlegeausbildung (6), aus geformten Abschirmungen (15) gegen Durchtritt von Schlagregen oder dergleichen Beeinflussungen geschützt sind.

11. Torblatt nach einem der Ansprüche 1 bis 8,
**dadurch gekennzeichnet**,
daß die Belüftungsöffnungen (14) durch von der Seite der Torunterkante (2) her eingebrachte, über die Festlegeausbildungen (6) hinausreichende Aussparungen (16) gebildet sind, die vorzugsweise mit gleichem Abstand voneinander in Längsrichtung der Dichtung (3) aufeinanderfolgend ausgebildet sind.

12. Torblatt nach einem der Ansprüche 1 bis 11,
**dadurch gekennzeichnet**,
daß die Belüftungsöffnungen (14) durch ein Gitter oder Sieb (17) luftdurchlässig abgedeckt sind, bei Anordnung der Belüftungsöffnungen (14) in den Wandungen eines Hohlwulstes (9) insbesondere durch ein in dieses eingesetztes netzförmiges Gebilde, beispielsweise aus Draht oder Kunststoff.

13. Torblatt nach einem der Ansprüche 1 bis 12,
**dadurch gekennzeichnet**,
daß die Belüftungsöffnungen (14) im fertigen Dichtungsprofil (3) nur teilausgestanzt und wahlweise am Betriebsort entfernbar sind.

14. Torblatt nach einem der Ansprüche 1 bis 12,
**dadurch gekennzeichnet**,
daß die Belüftungsöffnungen (14) im fertigen Dichtungsprofil (3) völlig ausgestanzt und mittels eines wahlweise abziehbaren Klebestreifens (19) abgedeckt sind.

15. Torblatt nach einem der Ansprüche 1 bis 14,
**dadurch gekennzeichnet**,
daß die als Profil ausgebildete Halteleiste (4; 5) an die Kontur der Stirnwandung (8) der Unterkante (2) des aus übereinstimmenden Paneelen, die beispielsweise während des gesamten Bewegungsablaufes gegen einen Fingereingriff geschützt insoweit ineinandergreifen, angepaßt ist und eine nach unten geöffnete C-Querschnittsform zur Aufnahme einer T- oder I-förmigen Festlegeausbildung (6) aufweist oder eine zur Torblattinnenseite und eine zur Torblattaußenseite geöffnete Aufnahmenut (21) aufweist, in die Eingreifwulste (22) der Dichtung (3) eingedrückt sind, die an nach oben offen auslaufenden Seitenwandungen (20) der Dichtung (3) jeweils nach innen vorspringend ausgeformt sind.

## Claims

1. A doorleaf (1), more particularly a single- or multi-part overhead doorleaf, preferably made of segments consisting of a sheet metal cover filled with foam plastics, for example polyurethane, provided with ventilation apertures (14) for the air passage between the space adjoining the doorleaf exterior, on the one hand, and the doorleaf interior, on the other hand, and whose edge (2) oriented downwardly in the closed position of the doorleaf has a seal (3), more particularly including a deformable hollow bead, lug or the like, characterised in that the ventilation apertures (14) are provided in the seal (3), so as to pass through them.

2. A doorleaf according to claim 1, characterised in that the seal (3) is in the form of an extruded section in which the ventilation apertures (14) are provided, more particularly stamped in.

3. A doorleaf according to claim 1 or 2, characterised in that the seal (3) engages in a retaining strip (4; 5) secured to the lower edge (2) of the doorleaf (1) via a securing construction (6; 7), more particularly in the shape of a strip.

4. A doorleaf according to one of claims 1 to 3, characterised in that the seal (3) has a hollow bead portion (9) with a securing sectional portion (6; 7) formed directly thereon.

5. A doorleaf according to one of claims 1 to 3, characterised in that the seal (3) has a web portion (10) positioned between the hollow bead or hollow section (9 and/or 12) and a securing construction (6) more particularly I-shaped.

6. A doorleaf according to one of claims 1 to 3, characterised in that the seal (3) has a lug (11) which extends from a securing construction (6) to the floor or a floor frame when in the closed position.

7. A doorleaf according to one of claims 1 to 5, characterised in that the seal (3) has a hollow section (12), more particularly in cross-section in the form of a circular ring, which is constructed as a part of a safety strip device affecting the doorleaf movement when the lower edge (2) with the seal (3) strikes an obstruction.

8. A doorleaf according to one of claims 1 to 7, characterised in that the seal (3) has, preferably on the outside and inside of the doorleaf, sealing lips (13) engaging on the floor, when in the closed position.

9. A doorleaf according to one of claims 1 to 8, characterised in that the ventilation apertures (14) are in the form of a row of elongated holes extending parallel to the lower edge (2) of the doorleaf and engaging through the walls of the hollow bead (9), the web portion (10) and the lug (11).

10. A doorleaf according to one of claims 1 to 9, characterised in that the ventilation apertures (14) are protected by screens (15) formed on the seal (3), in particular on the securing construction (6) against heavy rain or similar effects.

11. A doorleaf according to one of claims 1 to 8, characterised in that the ventilation apertures (14) are formed by recesses (16) arranged from the site of the lower edge (2) of the door, and extending beyond the securing constructions (6), said recesses being preferably formed in succession at the same spacing from each other in the longitudinal direction of the seal (3).

12. A doorleaf according to one of claims 1 to 11, characterised in that the ventilation apertures (14) are covered by a grid or screen (17) so as to be penetrable by air, when the ventilation apertures (14) are arranged in the walls of a hollow bead (9) more particularly by a grid-shaped formation inserted therein and made of e.g. wire or plastics.

13. A doorleaf according to one of claims 1 to 12, characterised in that the ventilation openings (14) in the finished sealing section (3) are only partially punched out and optionally removable at site.

14. A doorleaf according to one of claims 1 to 12, characterised in that the ventilation apertures (14) in the finished sealing section (3) are completely punched out and are covered by means of an optionally detachable adhesive strip (19).

15. A doorleaf according to one of claims 1 to 14, characterised in that the support strip (4; 5), formed as a section, is adapted to the contour of the end wall (8) of the lower edge (2) of the corresponding panels which engage in one another e.g. during the entire duration of the movement as a safety precaution against fingers getting caught and has a downwardly opened C-cross-sectional shape for receiving a T-shaped or I-shaped securing construction (6) or a receiving groove (21), one of which is open towards the doorleaf inside and one towards the doorleaf outside, in which receiving groove engagement beads (22) of the seal (3) are pressed, each of which are formed so as to project inwardly on upwardly open side walls (20) of the seal (3).

## Revendications

1. Panneau de porte (1) en particulier panneau de porte relevable, formé de préférence de lamelles qui consistent en une enveloppe de tôle revêtue d'une mousse de matière plastique, par exemple de polyuréthanne, et pourvue d'ouvertures d'aération (14) pour le passage de l'air entre l'espace adjacent d'une part au côté extérieur du panneau de porte et l'espace adjacent au côté intérieur du panneau de porte d'autre part, et dont le bord (12) orienté vers ie bas en position de fermeture, présente un joint d'étanchéité (3) incluant en particulier un bourrelet creux, une languette ou analogue déformable, panneau de porte caractérisé en ce que les ouvertures d'aération (14) sont prévues dans le joint d'étanchéité (3) en passant à travers celui-ci.

2. Panneau de porte selon la revendication 1, caractérisé en ce que le joint d'étanchéité (3) est constitué sous la forme d'un profilé étiré dans lequel les ouvertures d'aération (14) sont logées et en particulier découpées.

3. Panneau de porte selon la revendication 1 ou 2, caractérisé en ce que le joint d'étanchéité (3) est fixé par l'intermédiaire d'une configuration de fixation (6, 7) - en particulier en forme de traverse - dans un barreau d'arrêt (4, 5), fixé sur le bord inférieur (2) du panneau de porte (1).

4. Panneau de porte selon l'une des revendications 1 à 3, caractérisé en ce que le joint d'étanchéité (3) présente une section à bourrelet creux (9) avec une section à profilé de fixation (6, 7) constituée directement dessus.

5. Panneau de porte selon l'une des revendications 1 à 3, caractérisé en ce que le joint d'étanchéité (3) présente une section à entretoise (10) placée entre un bourrelet creux ou un profilé creux (9 et/ou 12) et une configuration de fixation (6) - en particulier en forme de I.

6. Panneau de porte selon l'une des revendications 1 à 3, caractérisé en ce que le joint d'étanchéité (3) comprend une languette (11) qui s étend d'une configuration de fixation (6), en position de fermeture, jusqu'au sol ou à une feuillure de sol.

7. Panneau de porte selon l'une des revendications 1 à 5, caractérisé en ce que le joint d'étanchéité (3) présente un profilé creux (12) - en particulier ayant une forme circulaire en section transversale - qui est constitué comme une partie d'un dispositif à barreau de sécurité, qui influence le mouvement du panneau de porte quand le bord inférieur (2)arrive avec le joint d'étanchéité (3) sur un obstacle.

8. Panneau de porte selon l'une des revendications 1 à 7, caractérisé en ce que le joint d'étanchéité (1) - dans la position de fermeture - présente des lèvres d'étanchéité (13) venant en contact avec le sol.

9. Panneau de porte selon l'une des revendications 1 à 8, caractérisé en ce que les ouvertures d'aération (14) sont constituées comme une rangée de trous oblongs, qui s'étendent parallèlement au bord inférieur (2) du panneau de porte (1) et traversent les parois du bourrelet creux (9), la section d'entretoise (10) ou la languette (11).

10. Panneau de porte selon l'une des revendications 1 à 9, caractérisé en ce que les ouvertures d'aération (14) sont protégées par des écrans moulés (15) contre le passage de pluies battantes ou de phénomènes analogues.

11. Panneau de porte selon l'une des revendications 1 à 8, caractérisé en ce que les ouvertures d'aération (14) pratiquées à partir du côté du bord inférieur de la porte, sont formées au moyen d'évidements (16) avançant dans les configurations de fixation (16) et constitués de façon successive de préférence avec le même intervalle les uns par rapport aux autres dans le sens de la longueur du joint d'étanchéité (3).

12. Panneau de porte selon l'une des revendications 1 à 11, caractérisé en ce que les ouvertures d'aération (14) sont recouvertes par une grille ou un tamis (17) qui laisse passer l'air lors de la disposition des ouvertures d'aération (14) dans les parois d'un bourrelet creux (9) en particulier par une pièce en forme de réseau insérée dans celui-ci, par exemple en fil ou en matière plastique.

13. Panneau de porte selon l'un des revendications 1 à 12, caractérisé en ce que les ouvertures d'aération (14) ne sont que partiellement matricées dans le profilé terminé du joint d'étanchéité (3) et peuvent être enlevées à volonté sur le lieu d'utilisation.

14. Panneau de porte selon l'une des revendications 1 à 12, caractérisé en ce que les ouvertures d'aération (14) sont complètement matricées dans le profilé terminé du joint d'étanchéité (3) et sont recouvertes au moyen d'une bande adhésive (19) qu'on peut retirer à volonté.

15. Panneau de porte selon l'une des revendications 1 à 14, caractérisé en ce que le barreau d'arrêt (4, 5) constitué par un profilé, est adapté au contour de la paroi frontale (8) du bord intérieur (2) des éléments de panneau concordants qui s'emboîtent les uns dans les autres par exemple pendant toute l'exécution du mouvement, en étant protégé contre un pincement des doigts, et présente en section transversale une forme de C ouverte vers le bas pour recevoir une configuration de fixation (6) qui a la forme d'un T ou d'un I, ou présente une rainure (21) ouverte sur le côté extérieur du panneau de porte et sur le côté intérieur du panneau de porte, rainure dans laquelle sont enfoncés des bourrelets de contact (22) du joint d'étanchéité (3), qui sont formés de façon à venir en saillie respectivement vers l'intérieur sur les parois latérales (20), s'ouvrant vers le haut, du joint d'étanchéité (3).
